# EUROPÄISCHE PATENTSCHRIFT

(11) **EP 0 504 770 B1**
(45) Veröffentlichungstag und Bekanntmachung des Hinweises auf die Patenterteilung: **25.09.1996**
(21) Anmeldenummer: 92104470.7
(22) Anmeldetag: 16.03.1992
(51) Int. Cl.: A47B 7/02, A47B 13/02

(54) **Stehtisch mit einem sich konisch verjüngenden Standfuss**
Standing-table with a conical supporting foot
Table debout avec pied d'appui conique

(30) Priorität: 19.03.1991 DE 4108940; 03.05.1991 DE 4114422
(43) Veröffentlichungstag der Anmeldung: 23.09.1992
(73) Patentinhaber: B.W.M. Import und Export GmbH & Co. Warenvertriebs KG, D-92637 Weiden (DE)
(72) Erfinder: Wilbert, Bruno, W-6452 Hainburg 2 (DE)
(74) Vertreter: Schickedanz, Willi, Dipl.-Ing.

(56) Entgegenhaltungen:
- FR-A- 794 102
- FR-A- 2 573 968

## Beschreibung

Die Erfindung betrifft einen Stehtisch nach den Oberbegriffen der Patentansprüche 1 und 2.

Stehtische der gattungsgemäßen Art werden für vielfältige Zwecke verwendet. Beispielsweise können derartige Tische zur Präsentation von Waren in einem Schaufenster oder als Standplätze für Getränkegläser im Freien dienen.

Es ist bereits ein Stehtisch mit einem säulenförmigen Untersatz und einer darauf angeordneten Tischplatte mit einer mittigen Öffnung zum Durchschieben eines Schirmstabes bekannt, bei dem die Tischplatte an ihrer Unterseite ein Kuppelstück aufweist, mit dem sie mit dem Untersatz verbunden wird (DE-GM 88 09 329.8). Bei diesem Kuppelstück handelt es sich um ein Spannband, dessen Spannhebel mit einem Handgriff in die lösestellung geschwenkt werden kann. Hierdurch ist es möglich, die Tischplatte rasch und auf einfache Weise vom Untersatz zu lösen. Nachteilig ist bei diesem Stehtisch allerdings, daß er nicht stapelbar ist und einen relativ komplizierten Untersatz mit einer mittigen Schirmführung und einen geschlossenen Außenmantel aufweist.

Weiterhin ist ein Schirmtisch bekannt, dessen Fuß hohl ausgebildet ist und der zur Aufnahme eines zusammengeklappten Schirms dient (DE-PS 287 163). Dieser Schirmtisch weist eine Tischplatte mit einer Öffnung auf, in die eine Schirmplatte einführbar ist.

Nachteilig ist hierbei, daß der Fuß des Schirmtischs zwar hohl, aber innen nicht konisch ausgebildet ist. Hierdurch ist es nicht möglich, mehrere Tischfüße aufeinander zu stapeln. Ein Aufeinanderstapeln mehrerer Tischfüße wird auch dadurch verhindert, daß die Tischplatte nicht vom Tischfuß lösbar ist.

Es sind weiterhin Möbelstücke oder dergleichen bekannt, die aus Einzelteilen zusammengesetzt oder die gefaltet werden können (US-PSen 5 018 454, 4 760 802, 3 850 117, 3 705 557, 2 315 608, 1 962 833). Einige dieser Möbelstücke betreffen auch stapelbare Tische. Allerdings sind diese Tische sehr aufwendig in der Herstellung.

Schließlich ist auch noch ein stapelbarer Tisch bekannt, der verhältnismäßig einfach aufgebaut ist (FR-A- 794 102). Dieser Tisch weist einen hohl ausgebildeten Standfuß und eine Tischplatte auf. Außerdem ist die Tischplatte mit dem Standfuß senkrecht zur Längsachse des Standfußes gegen Verschiebung gesichert. Der Standfuß wird als ganzes und konisch geformtes Stück hergestellt, was einerseits einen relativ hohen Herstellungsaufwand bedeutet und andererseits eine leichte Verpackung des ganzen Stehtischs z.B. zu Zwecken des einfachen Versands erschwert.

Der Erfindung liegt deshalb die Aufgabe zugrunde, einen zusammenbaubaren und stabilen Stehtisch zu schaffen, dessen Einzelteile kostengünstig hergestellt und auf kleinstem Raum verpackt werden können.

Diese Aufgabe wird durch die Merkmale des Anspruchs 1 gelöst.

Der mit der Erfindung erzielte Vorteil besteht insbesondere darin, daß der Stehtisch stapelbar ist, obwohl er eine durchgehende Tischplatte und einen gesonderten Standfuß aufweist. Der erfindungsgemäße Stehtisch kann überdies aus sehr dünnem und preiswertem Material, z. B. Polypropylen oder Blech, hergestellt werden. Hierbei ist es möglich, einfache Produktionsverfahren wie Stanzen, Tiefziehen, Extrudieren, Drücken, Spritzen oder das Rotationssinterverfahren einzusetzen. Ein weiterer Vorteil der Erfindung besteht darin, daß sein Standfuß für Werbezwecke genutzt werden kann, wobei die Werbetexte oder Werbegraphiken mittels Siebdruck aufgebracht werden. Der erfindungsgemäße Stehtisch kann ferner als Abfallbehältnis sowie als Träger für Blumen, Windlichter und andere Einsätze dienen. Schließlich ist es auch noch möglich, in den Standfuß des Stehtisches eine Lichtquelle einzubringen, die den Standfuß erleuchtet.

Ein Ausführungsbeispiel der Erfindung ist in der Zeichnung dargestellt und wird im folgenden näher beschrieben. Es zeigen:
- Fig. 1: eine perspektivische Gesamtansicht eines erfindungsgemäßen Stehtischs;
- Fig. 2: einen Längsschnitt durch den Stehtisch gemäß Fig. 1;
- Fig. 3: eine isolierte und geschnittene Darstellung einer Hälfte des Standfußes des erfindungsgemäßen Stehtischs;
- Fig. 4: ein Verbindungsprofil für die Verbindung zweier Folienhälften, aus welchen der Standfuß des erfindungsgemäßen Stehtischs gebildet ist;
- Fig. 5: eine vergrößerte Darstellung des zentralen Bereichs der Tischplatte des erfindungsgemäßen Stehtischs;
- Fig. 6: eine schematische Darstellung zur Erläuterung der Herstellung der Tischplatte;
- Fig. 7: mehrere aufeinandergestapelte Stehtische;
- Fig. 8: eine perspektivische Darstellung einer ersten Versteifungsvorrichtung für die Ausführungsform des Stehtischs gemäß Fig. 1;
- Fig. 9: eine perspektivische Darstellung einer zweiten Versteifungsvorrichtung, welche als einziger Träger für eine Tischplatte dienen kann;
- Fig. 10: eine geschnittene Darstellung der zweiten Versteifungsvorrichtung in Verbindung mit dem Standfuß eines Tischs;
- Fig. 11: einen Querschnitt durch die Versteifungsvorrichtung gemäß Fig. 10 sowie durch den Standfuß des Tischs;
- Fig. 12: eine Variante der Darstellung gemäß Fig. 10, bei welcher ein zusätzlicher Standring vorgesehen ist;
- Fig. 13: eine perspektivische Darstellung des Standrings gemäß Fig. 12 in Einzeldarstellung;
- Fig. 14: eine geschnittene Darstellung durch eine Variante eines Standrings;
- Fig. 15: eine Ansicht von unten auf den Standring gemäß Fig. 14;
- Fig. 16: eine Teilansicht aus dem unteren Bereich des Standfußes mit einem arretierten Standring.
- Fig. 17: einen Tisch gemäß Fig.12, der jedoch auf den Kopf gestellt ist und bei dem ein Teil des Standfußes entfernt ist.

In der Fig. 1 ist eine perspektivische Gesamtansicht des erfindungsgemäßen Stehtischs 1 dargestellt, der im wesentlichen aus einem Standfuß 2 und einer Tischplatte 3 besteht. Die Tischplatte 3 weist in ihrem zentralen Bereich eine Vertiefung 4 auf, die von einem Wulst 5 umgeben ist. Der Umfang des Standfußes 2, der die Form eines hohlen Kegelstumpfes besitzt, kann bedrückt sein und z. B. als Werbefläche dienen.

Auf der Oberseite der Tischplatte können Trinkgläser, Werbepräsente oder dergleichen abgestellt werden. Die Vertiefung 4 kann dazu dienen, bei festlichen Gelegenheiten einen Blumeneinsatz oder bei sonstigen Gelegenheiten Einsatzschalen für Erdnüsse und dergleichen aufzunehmen. Auch Windlichter, Kerzen oder Aschenbecher können in die Vertiefung 4 eingebracht werden.

In der Fig. 2 ist der erfindungsgemäße Stehtisch 1 noch einmal im Längsschnitt dargestellt. Man erkennt bei dieser Darstellung, daß nicht nur der Standfuß 2 kegelstumpfförmig ausgebildet ist, sondern auch die Begrenzungswand 6 der Vertiefung 4 und der Querschnitt der Tischplatte 3. Außerdem sind noch eine kegelstumpfförmige Versteifungsvorrichtung 7 und ein Müllsack 8 zu erkennen. Ein Verbindungselement 9, welche die Randzonen einer Folie zusammenhält, die den Umfang des Standfußes 2 bildet, ist hinter dem Müllsack 8 sichtbar.

Die Montage des erfindungsgemäßen Stehtisches 1 erfolgt im wesentlichen in zwei Schritten. Zunächst wird der Standfuß 2 dadurch hergestellt, daß eine relativ dünne Kunststofffolie gekrümmt und mit ihren Enden in das Verbindungselement 9 eingehängt wird. Es können auch zwei Halbschalen vorgesehen sein, die in jeweils zwei Verbindungselemente 9, 39 eingehängt werden. Nach der Fertigstellung des Standfußes 2 wird die Tischplatte von oben nach unten bewegt, so daß die Begrenzungswand 6 der Vertiefung in eine obere Öffnung des Standfußes 2 eingreift. Nachdem das geschehen ist, werden der Standfuß 2 und die Tischplatte 3 mittels Schrauben 10, 11 verbunden. Hierzu werden die Schrauben durch Bohrungen 12, 13 in der Tischplatte 3 gesteckt und mit dem Standfuß 2 verschraubt. Der Stehtisch 1 ist damit in seiner Grundform vollendet.

Bei einer Ausgestaltung dieser Grundform wird vor dem Einbringen der Begrenzungswand 6 in dem oberen Bereich des Standfußes zunächst ein Müllsack 8 in den Hohlraum des Standfußes 2 von oben her eingebracht, und mit seinem Rand über das Ende des Standfußes 2 nach außen gestülpt. Sodann wird die Tischplatte 3 nach unten gedrückt, so daß der Rand des Müllsacks 8 zwischen dem Standfuß 2 und der Tischplatte 3 eingeklemmt ist.

Durch die konische Form des Standfußes 2 ist eine hohe Stabilität gewährleistet, und zwar selbst dann, wenn ein sehr dünnes Material ausgewählt wird, z. B. Polypropylen von 1 mm Stärke. Auch die Tischplatte 3 ist, obgleich ebenfalls aus dünnem Material hergestellt, sehr stabil, was u. a. auf ihren zylinderförmigen Umfang zurückzuführen ist.

Eine weitere Erhöhung der Stabilität läßt sich durch die Versteifungsvorrichtung 7 erzielen, welche die Form eines auf den Kopf gestellten Kegelstumpfes besitzt und mit ihrem breiteren Ende an der Ecke zwischen dem Umfang 14 und der Unterseite der Tischplatte 3 aufliegt, während sich ihr schmaleres Ende auf die Außenwand des Standfußes 2 abstützt.

Bei einer besonderen Ausführungsform des Stehtisches 1 besteht der Standfuß 2 aus einem transparenten Kunststoffmaterial, so daß eine in dem Standfuß befindliche Lichtquelle eine Werbefläche ausleuchten kann, die sich auf dem Umfang des Standfußes 2 befindet.

Diese Lichtquelle kann vorteilhaft im Bereich der Versteifungsvorrichtung 7 untergebracht werden, so daß dann, wenn die Versteifungsvorrichtung aus lichtundurchlässigem Kunststoffmaterial besteht, die Lichtquelle selbst nicht zu sehen ist.

Es ist auch möglich, die Lichtquelle in der Vertiefung 4 der Tischplatte 3 unterzubringen und Batterien und Akkus für diese Lichtquelle, falls es sich z. B. um eine Glühlampehandelt, im Bereich der Versteifungsvorrichtung 7 vorzusehen.

In der Fig. 3 ist eine Abwicklung 15 des Umfangs des Standfußes 2 näher dargestellt Es handelt sich hierbei lediglich um die Abwicklung einer Hälfte des Standfußes 2; die andere Hälfte ist entsprechend aufgebaut, aber in der Fig. 3 nicht dargestellt. Man erkennt hierbei im oberen Bereich der Abwicklung 15 ein Loch 16, durch das z. B. die in der Fig. 2 dargestellte Schraube 10 gesteckt wird. Die Außenkanten der Abwicklung 15 sind mit 17 und 18 bezeichnet. Diese Außenkanten 17, 18 werden in Verbindungselemente 9, 39 eingefügt, die auch für die Befestigung der Außenkanten der anderen Hälfte des Standfußes 2 dienen. Damit die Befestigung ohne Verwendung besonderer Werkzeuge durchgeführt werden kann, ist auf der Außenseite und in der Nähe der Außenkanten 17, 18 eine Nut 19, 20 vorgesehen, die es ermöglicht, die Enden der Abwicklung 15 zu umbördeln.

In der Fig. 4 ist das Verbindungselement 9, mit welcher jeweils zwei Enden von zwei Standfuß-Hälften miteinander verbunden werden, im Querschnitt dargestellt. Insgesamt weist der Standfuß 2 bei einer besonderen Ausführungsform zwei derartige Verbindungselemente auf, die sich auf dem Umfang des Standfußes gegenüberliegen. Das Verbindungselement 9 hat im wesentlichen die Form eines Doppel-T-Trägers, wobei die Öffnungen dieses Trägers mit jeweils einer Rampe 21, 22 versehen sind. Über diese Rampen 21, 22 sind die Enden der Kunststoffolien-Hälften nach Art einer Schnappverbindung in das Verbindungselement 9 eingefügt.

Hierzu werden diese Enden zuvor nach innen umgeknickt, was aufgrund der Nuten 19, 20 (vgl. Fig. 3) möglich ist. Der umgeknickte Endbereich 23, 24 einer Kunststoffolien-Hälfte bildet dadurch mit dem anschließenden Teil 25, 26 dieser Hälften eine Art Widerhaken, der durch die Rampen 21, 22 daran gehindert wird, aus der Verbindungsschiene zu fallen.

In der Fig. 5 ist der obere Bereich des Stehtischs 1, der die Tischplatte 3 mit dem oberen Teil des Standfußes 2 zeigt, noch einmal in vergrößertem Maßstab dargestellt. Man erkennt hierbei die Begrenzungswand 6, welche die Vertiefung 4 für die Aufnahme von Blumen etc. bildet. Außerdem ist der Müllsack 8 zu erkennen, der zwischen Standfuß 2 und Tischplatte 3 eingeklemmt ist. Mit Hilfe der Schrauben 10, 11 und entsprechenden Rändelmuttern 27, 28 sind die Tischplatte 3 und der Standfuß 2 miteinander verbunden. Das Verbindungselement 9, welche die den Standfuß 2 bildenden Folien zusammenhält, ist gestrichelt dargestellt.

In der Fig. 6 ist ein Verfahren für die Herstellung der Tischplatte 3 angedeutet. Die Tischplatte erhält hierbei zunächst die Form, wie sie sich ergibt, wenn der W- oder doppel-U-förmige Teil 30 eine Verlängerung der Begrenzungswand 6 bildet. Mit Hilfe einer Schneidvorrichtung wird dieser Teil 30 von der Begrenzungswand 6 getrennt, so daß diese ihre bereits in den Fig. 2 und 5 dargestellte Form erhält. Der Teil 30 kann nun als Abschlußdeckel 30' verwendet werden, mit dem die Ausnehmung 4 verschlossen wird.

Die Fig. 7 zeigt mehrere übereinander gestapelte Stehtische gemäß der Erfindung. Hierbei sind die Standfüße 40, 50, 60 und die Tischplatte 70, 80, 90 jeweils getrennt übereinander gestapelt. Auch die Versteifungselemente 100, 110, 120 können übereinander gestapelt und auf die Tischplatten 70, 80, 90 gelegt werden, die ihrerseits auf den gestapelten Standfüßen stehen.

In der Fig. 8 ist die Versteifungsvorrichtung 7, die in der Fig. 2 nur angedeutet ist, noch einmal perspektivisch dargestellt. Man erkennt hierbei, daß die Versteifungsvorrichtung 7 die Form eines Kegelstumpfmantels hat, dessen größerer Mantelumfang 31 nach oben gestülpt ist, während sein Kleinerer Mantelumfang 32 nach unten gerichtet ist. Die Stärke des Kegelstumpfmantels kann sehr gering sein, z. B. 1 mm, und trotzdem eine große Stabilität gewährleisten.

Die Fig. 9 zeigt eine zweite Variante einer Versteifungsvorrichtung 33, welche ungefähr wie eine Kuchenform aussieht und im wesentlichen aus einem ersten Teil 34 und einem zweiten Teil 35 besteht, die an einer Stoßstelle nahtlos ineinander übergehen. Der erste Teil 34 entspricht im wesentlichen der Versteifungsvorrichtung 7 gemäß Fig. 8, jedoch mit der Ausnahme, daß am größeren Mantelumfang ein Kragen 36 mit einer Aufwölbung 37 vorgesehen ist. Der zweite Teil 35 entspricht einer verkleinerten Ausführungsform der Versteifungsvorrichtung 7, wobei der größere Umfang 51 unten liegt,während der kleinere Umfang 38 nach oben gekehrt ist.

In den Fig. 10 sind ein Standfuß 2, eine Tischplatte 3 und die Versteifungsvorrichtung 33 gemäß Fig. 9 im Längsschnitt dargestellt. Außerdem weist der untere Bereich des Standfußes 2 einen Versteifungsring 41 auf. Man erkennt aus dieser Darstellung, daß die Versteifungsvorrichtung 33 -anders als die Versteifungsvorrichtung 7 - die Tischplatte 3 nicht nur unterstützend mitträgt, sondern alleine tragen kann. Während die Versteifungsvorrichtung 7 in Fig. 2 lediglich den Randbereich der Tischplatte 3 abstützt, deren zentraler Bereich durch das Aufliegen des Wulstes 5 auf der Oberkante des Standfußes getragen wird, kann bei der Versteifungsvorrichtung 33 gemäß Fig. 9 und 10 der Wulst in der Tischplatte 3 entfallen, weil die Tischplatte 3 nur in ihrem Randbereich durch den Kragen 36 mit der Aufwölbung 37 abgestützt wird. Die Tischplatte 3 könnte somit ganz auf die Aussparung 4 mit der Begrenzungswand 6 verzichten. Wenn die Aussparung 4 und die Begrenzungswand 6 dennoch in der Fig. 10 dargestellt sind, so hat dies allein den Grund, daß die Aussparung 4 generell von Interesse ist.

Die Versteifungsvorrichtung 33 wird mit ihrem konisch verlaufenden zweiten Teil 35 einfach auf den oberen Bereich 42 des konischen Standfußes 2 aufgesetzt Nachdem er einen festen Sitz eingenommen hat, wird die Tischplatte 3 aufgesetzt, die sich von der Tischplatte 3 gemäß Fig. 1, 2 dadurch unterscheidet, daß sie eine umlaufende Nut im Randbereich aufweist, die als Eingriff für die Aufwölbung 37 dient Außerdem weist sie keine Durchbohrungen 12, 13 auf, weil ein Verschrauben nicht erforderlich ist. Die Tischplatte 3 kann wie bei der Anordnung gemäß Fig. 1, 2 einen Wulst 5 aufweisen, in den der obere Randbereich 44 des Standfußes 2 eingreift. Ein solcher Wulst 5 ist jedoch, wie bereits erwähnt, entbehrlich.

Der im unteren Bereich des Standfußes 2 vorgesehene Versteifungsring 41 weist zweckmäßigerweise einen inneren und einen äußeren nach unten gerichteten Wulst 45, 46 auf. Hierdurch ergibt sich zwischen den beiden Wulsten 45, 46 eine breite Nut 47.

In der Fig. 11 ist ein Querschnitt durch eine Verbindungsstelle des Fußes 2 gezeigt, die in ihrem inneren Bereich der Darstellung der Fig. 4 entspricht. Man erkennt hierbei, daß das Verbindungselement 9 oben und von außen von dem zweiten Teil 35 der Versteifungsvorrichtung 33 umschlossen ist, während sie unten und von innen von dem äußeren Wulst 46 des Versteifungsrings 41 umschlossen wird. Der zweite Teil 35 der Versteifungsvorrichtung 33 ist hierbei mit einer Ausbuchtung 48 versehen, die ebenso breit ist wie das Verbindungselement 9. In entsprechender Weise besitzt der Versteifungsring 41 eine Einbuchtung 49, deren Breite der Breite des Verbindungselements entspricht.

In der Fig. 12 ist eine Variante der Vorrichtung gemäß Fig. 10 dargestellt, bei welcher zusätzlich ein Standring 52 am unteren Ende des Standfußes 2 vorgesehen ist. Dieser Standring 52 dient dazu, dem gesamten Stehtisch 1 eine bessere Standfestigkeit zu verschaffen, so daß er trotz seines geringen Gewichts auch dort eingesetzt werden kann, wo starker Wind herrscht, z. B. an einem Strand. Dieser Standring 52 hat einen dreiecksförmigen Querschnitt, der durch eine schräg nach unten verlaufende Außenwand 53, einen Bodenring 54 und eine Innenfläche 55 gebildet wird. In der Außenwand 53 befindet sich eine Öffnung 56, die durch einen Schraubverschluß 57 verschlossen werden kann. Durch diese Öffnung 56 kann das Innere des hohlen Standrings 52 mit Sand oder einer Flüssigkeit gefüllt werden, so daß der Standring ein größeres Gewicht erhält und dem Stehtisch eine gute Standfestigkeit verleiht. Der Standring 52 kann über den Standfuß 2 in der gleichen Weise gestülpt werden wie die Versteifungsvorrichtung 33. Die Stapelbarkeit des Stehtischs 1 wird durch den Standring 52 nicht eingeschränkt, sofern der Versteifungsring 41 entfernt wird.

In der Fig. 13 ist der Standring 52 noch einmal in Einzeldarstellung und perspektivisch gezeigt. Man erkennt hierbei, daß der Standring 52 eine innere Nut 58 aufweist, welche dazu dient, das Verbindungselement 9 zu umfassen. Hierdurch ist der Standring 52 relativ zum Standfuß 2 unverrückbar. Die Nut 58 entspricht in ihrer Größe der Nut, die durch die Ausbuchtung 48 gemäß Fig. 11 gebildet wird.

Die Fig. 14 zeigt einen Querschnitt durch eine Variante des Standrings 52, die sich von der Ausführungsform nach Fig. 13 dadurch unterscheidet, daß sie für die Arretierung vier Zapfen aufweist, von denen zwei Zapfen 61, 62 erkennbar sind. Daneben können eine oder zwei zusätzliche Nuten 63, 64 vorgesehen sein, welche dann allerdings keine Arretierungsfunktion ausüben, sondern lediglich eine oder zwei Verbindungselemente 9 umschließen.

In der Fig. 15 ist der Standring 52 von Fig. 14 in einer Ansicht von unten dargestellt. Man erkennt hierbei alle vier Zapfen 61, 62, 65, 66, zwei Nuten 63, 64 sowie die schräg verlaufende Innenwand 55.

Die Fig. 16 zeigt einen Schnitt A-A durch den Standring 52 gemäß Fig. 15. Der Zapfen 66 ragt hierbei durch eine Öffnung 67 in den Standfuß 2 hinein. Die Verbindung zwischen Standring 52 und Standfuß 2 kann auf einfache Weise dadurch hergestellt werden, daß der Standring 52 über den Standfuß 2 gestülpt und von oben nach unten geschoben wird. Da die Wand des Standfußes 2 bei andrückenden Zapfen 61, 62, 65, 66 nachgibt und sich nach innen verbiegt, können die Zapfen 61, 62, 65, 66 bis in die Höhe der für sie vorgesehenen Aussparungen in dem Standfuß 2 geschoben werden. Dort rasten sie bei entsprechender horizontaler Positionierung ein. Durch Druck gegen den Standfuß 2 mit einem Daumen oder dergleichen kann die Verbindung wieder gelöst werden.

Der Standring 52 ist in der Fig. 16 mit Wasser aufgefüllt; er kann jedoch selbstverständlich auch mit Sand oder einem anderen Stoff aufgefüllt werden.

In der Fig. 17 ist der Tisch gemäß Fig. 12 noch einmal dargestellt, jedoch um 180 Grad gedreht. Man erkennt hierbei, daß die Versteifung 33 auch als eine Vorrichtung zur Erhöhung der Standfestigkeit des Standfußes 2 dienen kann, wenn dieser Standfuß 2 auf den Kopf gestellt wird. Damit der umgestülpte Standfuß 2 fest auf dem Boden steht, braucht nur der obere Teil 44 (Fig.12) abgeschnitten werden, so daß die Oberkante des Standfußes 2 mit der Oberkante der Versteifung 33 fluchtet. Der Standring 52 dient in diesem Fall als Unterlage für die Tischplatte 3. Damit die umgedrehte Vorrichtung nicht kopflastig wird, sollte der Standring 52 nicht mit Wasser oder Sand aufgefüllt sein.

Durch die Anordnung der Einzelteile gemäß Fig. 17 läßt sich ein optisch ganz andersartiger Stehtisch aufbauen, obwohl dieselben Elemente verwendet werden.

## Patentansprüche

1. Stehtisch mit einem sich konisch verjüngenden, hohl ausgebildeten Standfuß (2) und einer Tischplatte (3), welche mit dem Standfuß (2) gegen Verschiebung senkrecht zur Längsachse des Standfußes (2) durch Formschluß verbunden ist, **dadurch gekennzeichnet**, daß der Standfuß (2) aus einer Folie besteht, die zu einem Kegelstumpf geformt ist, und daß ein Verbindungselement (9) vorgesehen ist, in welches die Enden der Folie eingefügt sind, welche den Standfuß (2) bilden.

2. Stehtisch mit einem sich konisch verjüngenden, hohl ausgebildeten Standfuß (2) und einer Tischplatte (3), welche mit dem Standfuß (2) gegen Verschiebung senkrecht zur Längsachse des Standfußes (2) durch Formschluß verbunden ist, **dadurch gekennzeichnet**, daß der Standfuß (2) aus mehreren Folien besteht, die zusammen einen Kegelstumpf bilden, und daß mehrere Verbindungselemente (9) vorgesehen sind, in welche die Enden mehrerer Folien eingefügt sind, welche den Standfuß (2) bilden.

3. Stehtisch nach Anspruch 1 oder Anspruch 2, **dadurch gekennzeichnet**, daß eine Stützvorrichtung (7, 33) um den Standfuß (2) gelegt ist, die die Tischplatte (3) trägt.

4. Stehtisch nach Anspruch 1 oder Anspruch 2, **dadurch gekennzeichnet**, daß im unteren Bereich des Standfußes (2) ein Standring (52) vorgesehen ist, der den Standfuß (2) umgibt.

5. Stehtisch nach Anspruch 1 oder Anspruch 2, **dadurch gekennzeichnet**, daß die Tischplatte (3) in ihrem zentralen Bereich einen ringförmigen und hohlen Wulst (5) aufweist, in den die Oberkante des Standfußes (2) eingreift.

6. Stehtisch nach Anspruch 1 oder Anspruch 2, **dadurch gekennzeichnet**, daß die Tischplatte (3) einen nach unten gerichteten rohrförmigen Vorsprung (6) aufweist, dessen Durchmesser Kleiner oder höchstens gleich dem Innendurchmesser des Standfußes (2) an dessen oberer Kante ist.

7. Stehtisch nach Anspruch 5, **dadurch gekennzeichnet**, daß der Durchmesser des hohlen Wulsts im wesentlichen dem Durchmesser des oberen Bereichs des Standfußes entspricht, wobei die Innenseite (6) dieses Wulstes (5) sich konisch verjüngend nach unten und die Außenseite dieses Wulstes (5) sich konisch verjüngend nach oben erstrecken.

8. Stehtisch nach Anspruch 1 oder Anspruch 2, **dadurch gekennzeichnet**, daß das oder die Verbindungselemente (9) zwei parallele Stege mit einem diese Stege verbindenden Mittelsteg aufweist, wobei wenigstens einer der parallelen Stege beidseitig einen Vorsprung (21, 22) aufweist, der den Abstand zwischen den beiden Stegen verringert.

9. Stehtisch nach Anspruch 8, **dadurch gekennzeichnet**, daß die den Standfuß (2) bildenden Folien an ihren Enden eine Stoßstelle (19, 20) aufweisen, die als Knicklinie für das Ende der Folien dient und daß die umgeknickten Folien in die Öffnungen eingeführt werden, die durch die beiden parallelen Stege des Verbindungselements (9) gebildet sind.

10. Stehtisch nach Anspruch 3, **dadurch gekennzeichnet**, daß als Stützvorrichtung (7, 33) ein hohles und einen kegelstumpfförmigen Umfang aufweisendes Versteifungselement (7) vorgesehen ist, dessen schmalere Unterkante sich auf der Außenwand des Stehfußes (2) und dessen breitere Oberkante sich am Randbereich (14) der Tischplatte (3) abstützen.

11. Stehtisch nach Anspruch 1 oder Anspruch 2, **dadurch gekennzeichne**t, daß die Tischplatte (3) und der Standfuß (2) aus Polypropylen oder einem vergleichbaren anderen Kunststoff von der Stärke von 1 mm bestehen.

12. Stehtisch nach Anspruch 3, **dadurch gekennzeichnet**, daß die Stützvorrichtung (33) einen äußeren Teil (34) aufweist, der sich nach oben hin konisch erweitert und einen Auflagebereich (36, 37) für die Tischplatte (3) aufweist.

13. Stehtisch nach Anspruch 1 oder Anspruch 2, **dadurch gekennzeichnet**, daß der Standfuß (2) durch einen inneren Versteifungsring (41) abgeschlossen ist.

14. Stehtisch nach Anspruch 12, **dadurch gekennzeichnet**, daß der Auflagebereich (36, 37) für die Tischplatte (3) einen horizontalen Rand (36) mit einem nach oben gerichteten Vorsprung (3) aufweist und die Tischplatte (3) eine Nut (43) besitzt, in die der Vorsprung (37) des Auflagebereichs (36, 37) der Stützvorrichtung (33) eingreift.

15. Stehtisch nach Anspruch 3, **dadurch gekennzeichnet**, daß der innere Teil (35) der Stützvorrichtung (33) und der äußere Bereich (46) des Versteifungsrings (41) mit Ausnehmungen versehen sind, in die ein Verbindungselement (9) des Standfußes (2) eingreift.

## Claims

1. A standing table having a conically tapering supporting foot (2) of a hollow construction and a table top (3) which is connected to the supporting foot (2) by form closure, non-displaceably perpendicular to the longitudinal axis of the supporting foot (2), characterized in that the supporting foot (2) comprises a foil which is shaped into a truncated cone, and in that there is provided a connection element (9) into which the ends of the foil which form the supporting foot (2) are inserted.

2. A standing table having a conically tapering supporting foot (2) of a hollow construction and a table top (3) which is connected to the supporting foot (2) by form closure, non-displaceably perpendicular to the longitudinal axis of the supporting foot (2), characterized in that the supporting foot (2) comprises a plurality of foils which together form a truncated cone, and in that there are provided a plurality of connection elements (9) into which the ends of a plurality of foils which form the supporting foot (2) are inserted.

3. A standing table according to Claim 1 or Claim 2, characterized in that a supporting device (7, 33) which bears the table top (3) is placed around the supporting foot (2).

4. A standing table according to Claim 1 or Claim 2, characterized in that there is provided in the lower region of the supporting foot (2) a supporting ring (52) which surrounds the supporting foot (2).

5. A standing table according to Claim 1 or Claim 2, characterized in that the table top (3) has in its central region an annular and hollow bead (5) into which the upper edge of the supporting foot (2) engages.

6. A standing table according to Claim 1 or Claim 2, characterized in that the table top (3) has a downwardly directed tubular projection (6) of which the diameter is less than or equal to the internal diameter of the supporting foot (2) at the upper edge of the latter.

7. A standing table according to Claim 5, characterized in that the diameter of the hollow bead substantially corresponds to the diameter of the upper region of the supporting foot, the inside (6) of this bead (5) extending downwards in conically tapering manner, and the outside of this bead (5) extending upwards in conically tapering manner.

8. A standing table according to Claim 1 or Claim 2, characterized in that the connection element(s) (9) has two parallel bridges with a central bridge connecting these bridges, at least one of the parallel bridges having on both sides a projection (21, 22) which reduces the spacing between the two bridges.

9. A standing table according to Claim 8, characterized in that the foils forming the supporting foot (2) have at their ends an abutment point (19, 20) which serves as a bending line for the ends of the foils, and in that the bent-over foils are introduced into the openings which are formed by the two parallel bridges of the connection element (9).

10. A standing table according to Claim 3, characterized in that there is provided as the supporting device (7, 33) a hollow strengthening element (7) having a perimeter in the shape of a truncated cone, of which strengthening element (7) the narrower lower edge is supported on the outer wall of the supporting foot (2) and the wider upper edge is supported on the peripheral region (14) of the table top (3).

11. A standing table according to Claim 1 or Claim 2, characterized in that the table top (3) and the supporting foot (2) are of polypropylene or another, comparable synthetic material with a thickness of 1 mm.

12. A standing table according to Claim 3, characterized in that the supporting device (33) has an outer part (34) which widens conically upwards and which has a region (36, 37) for the table top (3) to rest on.

13. A standing table according to Claim 1 or Claim 2, characterized in that the supporting foot (2) is terminated by an inner strengthening ring (41).

14. A standing table according to Claim 12, characterized in that the region (36, 37) for the table top (3) to rest on has a horizontal periphery (36) with an upwardly directed projection (3), and the table top (3) possesses a groove (43) in which the projection (37) of the rest region (36, 37) of the supporting device (33) engages.

15. A standing table according to Claim 3, characterized in that the inner part (35) of the supporting device (33), and the outer region (46) of the strengthening ring (41) are provided with cutouts in which a connection element (9) of the supporting foot (2) engages.

## Revendications

1. Table comportant un pied d'appui (2) creux et effilé de manière conique et un plateau de table (3), qui est relié au pied d'appui (2) par engagement positif contre un déplacement perpendiculairement à l'axe longitudinal du pied d'appui (2), caractérisée en ce que le pied d'appui (2) est constitué d'une feuille qui est en forme de tronc de cône, et en ce qu'un élément de liaison (9) est prévu, dans lequel sont insérées les extrémités de la feuille qui forment le pied d'appui (2).

2. Table comportant un pied d'appui (2) creux et effilé de manière conique et un plateau de table (3), qui est relié au pied d'appui (2) par engagement positif contre un déplacement perpendiculairement à l'axe longitudinal du pied d'appui (2), caractérisée en ce que le pied d'appui (2) est constitué de plusieurs feuilles qui forment ensemble un tronc de cône, et en ce que plusieurs éléments de liaison (9) sont prévus, dans lequel sont insérées les extrémités de plusieurs feuilles qui forment le pied d'appui (2).

3. Table selon la revendication 1 ou 2, caractérisée en ce qu'un dispositif d'appui (7, 33) est placé autour du pied d'appui (2), qui porte le plateau de table (3).

4. Table selon la revendication 1 ou 2, caractérisée en ce que dans la zone inférieure du pied d'appui (2), il est prévu un anneau de stabilité (52) qui entoure le pied d'appui (2).

5. Table selon la revendication 1 ou 2, caractérisée en ce que le plateau de table (3) présente dans sa zone centrale un bourrelet annulaire et creux (5) dans lequel s'engage le bord supérieur du pied d'appui (2).

6. Table selon la revendication 1 ou 2, caractérisée en ce que le plateau de table (3) présente une saillie tubulaire (6) orientée vers le bas, dont le diamètre est inférieur ou au plus égal au diamètre intérieur du pied d'appui (2) au niveau de son bord supérieur.

7. Table selon la revendication 5, caractérisée en ce que le diamètre du bourrelet creux correspond pour l'essentiel au diamètre de la zone supérieure du pied d'appui, la face intérieure (6) de ce bourrelet (6) s'effilant de manière conique vers le bas et la face extérieure de ce bourrelet (5) s'effilant de manière conique vers le haut.

8. Table selon la revendication 1 ou 2, caractérisée en ce que le ou les éléments de liaison (9) présente deux nervures parallèles avec une nervure centrale joignant ces nervures, au moins l'une des nervures parallèles présentant des deux côtés une saillie (21, 22) qui diminue la distance entre les deux nervures.

9. Table selon la revendication 8, caractérisée en ce que les feuilles formant le pied d'appui (2) présentent à leurs extrémités une zone de raccordement (19, 20), qui sert de ligne de pliage pour l'extrémité des feuilles, et en ce que les feuilles repliées sont introduites dans les ouvertures qui sont formées par les deux nervures parallèles de l'élément de liaison (9).

10. Table selon la revendication 3, caractérisée en ce que, comme dispositif d'appui (7, 33), il est prévu un élément de rigidité (7) creux et présentant une circonférence tronconique, élément dont le bord inférieur plus étroit s'appuie sur la paroi extérieure du pied d'appui (2) et dont le bord supérieur plus large s'appuie contre la zone de bord (14) du plateau de table (3).

11. Table selon la revendication 1 ou 2, caractérisée en ce que le plateau de table (3) et le pied d'appui (2) sont constitués de polypropylène et d'une autre matière synthétique comparable d'une épaisseur de 1 mm.

12. Table selon la revendication 3, caractérisée en ce que le dispositif d'appui (33) présente une partie extérieure (34), qui s'élargit vers le haut de manière conique et présente une zone d'appui (36, 37) pour le plateau de table (3).

13. Table selon la revendication 1 ou 2, caractérisée en ce que le pied d'appui (2) est fermé par un anneau de rigidité intérieur (41).

14. Table selon la revendication 12, caractérisée en ce que la zone d'appui (36, 37) pour le plateau de table (3) présente un bord horizontal (36) avec une saillie (3) tournée vers le haut et le plateau de table (3) possède une rainure (43) dans laquelle s'engage la saillie (37) de la zone d'appui (36, 37) du dispositif d'appui (33).

15. Table selon la revendication 3, caractérisée en ce que la partie intérieure (35) du dispositif d'appui (33) et la zone extérieure (46) de l'anneau de rigidité (41) sont munies d'évidements, dans lesquels s'engage un élément de liaison (9) du pied debout (2).
